# EUROPÄISCHE PATENTSCHRIFT

(11) **EP 1 683 438 B1**
(45) Veröffentlichungstag und Bekanntmachung des Hinweises auf die Patenterteilung: **06.07.2011**
(21) Anmeldenummer: 06000052.8
(22) Anmeldetag: 03.01.2006
(51) Int. Cl.: A45D 40/26, A45D 34/04

(54) **Applikatorstiel**
Applicator stem
Tige d'applicateur

(30) Priorität: 25.01.2005 DE 102005003329
(43) Veröffentlichungstag der Anmeldung: 26.07.2006
(73) Patentinhaber: GEKA GmbH, 91572 Bechhofen (DE)
(72) Erfinder: Dumler, Norbert, 91522 Ansbach (DE)
(74) Vertreter: nospat Patent- und Rechtsanwälte Naefe Oberdorfer Schmidt

(56) Entgegenhaltungen:
- EP-A- 0 612 488
- EP-A- 0 701 785
- FR-A- 1 191 894
- US-A- 4 446 880
- US-A- 5 975 088

## Beschreibung

Die Erfindung richtet sich auf einen Applikatorstiel, an dessen distalem Ende ein einziger Applikator für ein kosmetisches Produkt angeordnet ist und dessen proximales Ende zur Verbindung mit einer Verschlusskappe, insbesondere Kappe, für einen Behälter zur Aufnahme des kosmetischen Produkts vorgesehen ist, wobei der Stiel aus Kunststoff gespritzt ist und einen Hohlraum und wenigstens eine durchgehende Querwand aufweist, wobei die Querwand im Bereich des Applikators oberhalb des Aufnahmebereichs für den Applikator ausgebildet ist.

Ein derartiger Applikatorstiel ist beispielsweise bekannt aus US 5,975,088.

Dieser vorbekannte Applikatorstiel dient als Pipetten-Röhrchen und ist dementsprechend nach oben zu einem Pump-Balg hin offen, d.h. die Verpackung ist nicht gasdicht und kann austrocknen.

Aus EP 0 701 785 ist eine Mascara-Verpackung bekannt mit einem ersten Applikator, der einen hohlen Stiel aufweist, in welchem ein zweiter Stiel mit einem zweiten Applikator eingeschoben werden kann. Der hohle Stiel des ersten Applikators weist seitliche Durchbrechungen auf, damit der zweite Applikator vom Kosmetikum benetzt werden kann. Auch diese Anordnung ist nicht dicht, insbesondere nicht gasdicht.

Aus US 4,446,880 ist ein Applikator bekannt, der in seiner Form verändert werden kann, indem eine den Applikatorstiel durchsetzende Stange mittels einer Stellschraube in ihrer axialen Position verändert wird.

EP 0 612 488 beschreibt einen hohlen Applikatorstiel, an dessen freien Ende der Applikator eingesetzt ist. Der poröse, schaumstoffartige Applikator verschließt das Innere des Stiels nicht gasdicht.

Als Applikatoren kommen Bürstchen, Pinsel, Schaumstoffformteile oder andere Kunststoff-Formteile mit speziell an das jeweilige Kosmetikum angepassten Auftragseigenschaften in Betracht.

Herkömmlicherweise sind die Stiele für solche Applikatoren massiv aus Kunststoff gespritzt. Es ist aus EP 1050 235 auch schon bekannt, kurze Stielabschnitte im Bereich des Applikators hohl auszubilden und mit einer Durchbrechung zu versehen, um auf diese Weise ein Flüssigkeitsreservoir zu schaffen.

In jüngerer Zeit wurden Verpackungseinheiten für Kosmetika entwickelt, die für den jeweiligen Applikator einen vergleichsweise dicken beziehungsweise langen Stiel erforderlich machen oder zweckmäßig erscheinen lassen.

Hiervon ausgehend liegt der Erfindung die Aufgabe zugrunde, eine Ausgestaltung zu schaffen, aufgrund derer auch die Herstellung vergleichsweise langer und dicker Applikatorstiele kostengünstig möglich ist und trotzdem eine vollständige Dichtheit der geschlossenen Verpackung ermöglicht.

Diese Aufgabe wird mit den Merkmalen des Kennzeichnenden Teil des Anspruchs 1 gelöst. Der Stielweist wenigstens eine Querwand auf, die im Bereich oberhalb des Applikators ausgebildet ist. Diese Querwand erfüllt eine Abdichtfunktion und verhindert, dass flüssiges Kosmetikum durch den Applikator und den inneren Hohlraum des Stiels in den Bereich der Kappe gelangt und austreten beziehungsweise zu Verschmutzungen führen kann. Vorzugsweise ist der Applikatorstiel einstückig mit einer Wandung zur Aufnahme einer Verschlusskappe ohne Gewinde gespritzt, welche ein Innengewinde aufweisen kann, und mit einer angeformten Dichtgeometrie, wie Plandichtung, Dichtkonus oder Dichtring, versehen sein kann, so dass insgesamt eine sehr rationelle Fertigung gewährleistet ist.

Der Applikatorstiel kann so dimensioniert sein, dass er einen Durchmesser von 2 bis 10 mm und eine Länge bis zu 80 mm aufweist.

Nachfolgend wird die Erfindung anhand eines bevorzugten Ausführungsbeispiels in Verbindung mit der Zeichnung näher erläutert. Diese zeigt einen Längsschnitt durch einen erfindungsgemäßen Applikatorstiel.

Ein in der Zeichnung dargestellter Applikatorstiel 1 weist an seinem distalen Ende 2 eine Ausnehmung 3 zur Aufnahme eines Applikators, beispielsweise eines Pinsels auf.

Im Inneren des Grundkörpers 4 des Stiels 1 ist ein längs verlaufender Hohlraum 5 ausgebildet.

Eine Querwand 6 erstreckt sich im Bereich des Applikators oberhalb der Ausnehmung 3 für den Applikator quer durch den Hohlraum 5 und verhindert auf diese Weise das Durchtreten von flüssigem Kosmetikum. Die Querwand 6 hat eine Dicke von 0,3 bis 10 mm.

Am proximalen Ende 7 des Stiels 1 kann entweder in an sich bekannter Weise eine Verbindungseinrichtung zur Verbindung mit einer Schraubkappe vorgesehen sein, zum Beispiel nach Art einer pfropfenartigen Verdickung, die in eine korrespondierende Ausnehmung der Schraubkappe eingerastet wird.

Alternativ kann gemäß der Erfindung die innerhalb des strichpunktierten Bereichs 8 eingezeichnete Schraubkappe 9 angespritzt werden, die dementsprechend einstückig mit dem Stiel 1 ausgebildet ist. Bei diesem Spritzvorgang kann außerdem ein Innengewinde 10 angespritzt werden. Hierdurch wird eine besonders rationelle Fertigung erreicht.

## Patentansprüche

1. Applikatorstiel, an dessen distalem Ende ein einziger Applikator für ein kosmetisches Produkt angeordnet ist und dessen proximales Ende zur Verbindung mit einer Verschlusskappe, für einen Behälter zur Aufnahme des kosmetischen Produkts vorgesehen ist, wobei der Stiel (1) aus Kunststoff gespritzt ist und einen Hohlraum und wenigstens eine durchgehende Querwand (6) aufweist, wobei die Querwand (6) im Bereich des Applikators oberhalb des Aufnahmebereichs (3) für den Applikator ausgebildet ist, **dadurch gekennzeichnet, dass** der Hohlraum eine geschlossene umlaufende Wand aufweist und die Querwand (6) eine Abdichtfunktion gegenüber dem Hohlraum (5) derart erfüllt, dass ein Durchtreten von Kosmetikum in den Hohlraum (5) verhindert wird.

2. Applikatorstiel nach Anspruch 1, **dadurch gekennzeichnet, dass** er einstückig mit einer Wandung (9) gespritzt ist.

3. Applikatorstiel nach Anspruch 1, **dadurch gekennzeichnet, dass** die Wandung (9) eine Innengeometrie aufweist, die einen Formschluss mit einem entsprechenden Behälter ermöglicht.

4. Applikatorstiel nach Anspruch 3, **dadurch gekennzeichnet, dass** im Formschluss-Bereich ein Innengewinde (10) vorgesehen ist.

5. Applikatorstiel nach Anspruch 1, **dadurch gekennzeichnet, dass** er einen Durchmesser von 2 bis 10 mm aufweist.

6. Applikatorstiel nach Anspruch 1, **dadurch gekennzeichnet, dass** er eine Länge bis 80 mm aufweist.

7. Applikatorstiel nach Anspruch 1, **dadurch gekennzeichnet, dass** er aus POM, Polyacetal oder PBT besteht.

8. Applikatorstiel nach Anspruch 3, **dadurch gekennzeichnet, dass** eine Dichtanordnung in Form einer Plan-, Kegel- oder Ringdichtung vorgesehen ist.

## Claims

1. Applicator stem on whose distal end a single applicator for a cosmetic product is disposed and whose proximal end is provided for connection to a closure cap for a container for accommodating the cosmetic product, the stem (1) being injection-moulded from plastic and having a cavity and at least one continuous transverse wall (6), the transverse wall (6) being formed in the area of the applicator above the accommodating area (3) for the applicator, **characterised in that** the cavity comprises a closed peripheral wall and the transverse wall (6) fulfils a sealing function towards the cavity (5) in such a way that a passage of cosmetic into the cavity (5) is prevented.

2. Applicator stem according to claim 1, **characterised in that** it is injection-moulded integrally with a wall (9).

3. Applicator stem according to claim 1, **characterised in that that** wall (9) has an internal geometry which enables a positive fit with a corresponding container.

4. Applicator stem according to claim 3, **characterised in that** an internal thread (10) is provided in the area of the positive fit.

5. Applicator stem according to claim 1, **characterised in that** it has a diameter of 2 to 10 mm.

6. Applicator stem according to claim 1, **characterised in that** it has a length of up to 80 mm.

7. Applicator stem according to claim 1, **characterised in that** it consists of POM, polyacetal or PBT.

8. Applicator stem according to claim 3, **characterised in that** a sealing arrangement in the form of a flat, cone or ring seal is provided.

## Revendications

1. Tige d'applicateur, à l'extrémité distale de laquelle est agencé un applicateur unique pour un produit cosmétique, et dont l'extrémité proximale est prévue pour la liaison avec un capuchon obturateur destiné à un conteneur pour recevoir le produit cosmétique, ladite tige (1) étant réalisée par injection en matière plastique et comportant une cavité et au moins une paroi transversale continue (6), dans laquelle la paroi transversale (6) est réalisée dans la région de l'applicateur au-dessus de la zone de réception (3) pour l'applicateur,
**caractérisée en ce que** la cavité comporte une paroi périphérique fermée et la paroi transversale (6) remplit une fonction d'étanchéité par rapport à la cavité (5), de telle manière qu'elle empêche une traversée de cosmétique vers la cavité (5).

2. Tige d'applicateur selon la revendication 1, **caractérisée en ce qu'**elle est réalisée par injection d'un seul tenant avec une cloison (9).

3. Tige d'applicateur selon la revendication 1, **caractérisée en ce que** la cloison (9) présente une géométrie intérieure qui permet une coopération de formes avec un conteneur correspondant.

4. Tige d'applicateur selon la revendication 3, **caractérisée en ce qu'**il est prévu un taraudage (10) dans la région de coopération de formes.

5. Tige d'applicateur selon la revendication 1, **caractérisée en ce qu'**elle présente un diamètre de 2 à 10 mm.

6. Tige d'applicateur selon la revendication 1, **caractérisée en ce qu'**elle présente une longueur allant jusqu'à 80 mm.

7. Tige d'applicateur selon la revendication 1, **caractérisée en ce qu'**elle est en POM, en polyacétate ou en PBT.

8. Tige d'applicateur selon la revendication 3, **caractérisée en ce qu'**il est prévu un agencement d'étanchéité sous la forme d'un joint plan, conique ou torique.
